# EUROPÄISCHE PATENTSCHRIFT

(11) **EP 0 092 118 B1**
(45) Veröffentlichungstag und Bekanntmachung des Hinweises auf die Patenterteilung: **01.10.1986**
(21) Anmeldenummer: 83103416.0
(22) Anmeldetag: 08.04.1983
(51) Int. Cl.: E06B 9/20, E06B 9/204

(54) **Gurtkasten für eine Verdunkelungsvorrichtung**
Band-box for a darkening device
Caisson pour sangle de dispositif d'assombrissement

(30) Priorität: 17.04.1982 DE 3214235
(43) Veröffentlichungstag der Anmeldung: 26.10.1983
(73) Patentinhaber: Rademacher Geräte-Elektronik GmbH, D-4292 Rhede (DE)
(72) Erfinder: Rademacher, Willi, D-4292 Rhede (DE)
(74) Vertreter: von Rohr, Hans Wilhelm, Dipl.-Phys.

## Beschreibung

Die Erfindung betrifft einen Gurtkasten für eine Verdunkelungsvorrichtung nach dem Oberbegriff des Anspruchs 1.

Ein Gurtkasten der zuvor beschriebenen Art ist seit längerem bekannt (vgl. den Prospekt « Selve-Elektroantriebe » ₁968 bzw. die eingetragenen Unterlagen des DE-U-66 00 180). Bei diesem bekannten Gurtkasten ist der im Gurtkasten ortsfest angeordnete Elektromotor als Wechselstrommotor mit einer Leistung von 200 W ausgeführt und wird direkt aus dem Wechselspannungsnetz mit einer Spannung von 220 V gespeist. Diesem Elektromotor ist ein Untersetzungsgetriebe vorgeschaltet. Der Elektromotor ist mit dem Untersetzungsgetriebe zusammen in einer Hälfte des Gurtkastens, gewissermaßen in einer vertikalen Ebene, angeordnet. In einer zweiten Hälfte des Gurtkastens daneben, gewissermaßen in einer zweiten, parallelen vertikalen Ebene, ist die Gegenhaspel zum Aufwickeln des Gurtbandes angeordnet. Die Leistungsaufnahme und damit Größe des Wechselstrommotors und die Größe des Untersetzungsgetriebes erlaubt nämlich keine Anordnung in einer vertikalen Ebene mit der Gegenhaspel. Deshalb ist dieser bekannte Gurtkasten mit einem Elektromotor mehr als doppelt so breit wie bekannte, für Handbetätigung ausgelegte Gurtkästen. Eine vorhandene, mit genormten Abmessungen für einen für Handbetätigung ausgelegten Gurtkasten ausgeführte Öffnung im Mauerwerk eines Gebäudes muß also zum Einsetzen des bekannten Gurtkastens mit einem Elektromotor erheblich vergrößert, d. h. von einem Maurer aufgestemmt werden.

Abgesehen von den zuvor erläuterten abmesssungsmäßigen Schwierigkeiten ist der bekannte Gurtkasten mit einem Elektromotor nur mit einem Ein/Aus-Schalter ausgerüstet, weist also keine weiteren für den Anwender angenehmen Bedienungsmöglichkeiten auf. Eine mit einem solchen Gurtkasten ausgerüstete Verdunkelgungsvorrichtung ist nicht besser auf Umgebungsbedingungen einstellbar als eine Verdunkelungsvorrichtung mit einem für Handbetätigung ausgelegten Gurtkasten. Lediglich die eigentliche mechanische Arbeit wird hier vom Elektromotor anstatt von einer Bedienungsperson geleistet. Entscheidend ist aber, daß der lediglich vorhandene Ein/Aus-Schalter immer ein Herantreten einer Bedienungsperson an den Gurtkasten erfordert, um eine Betätigung durchzuführen.

In anderem Zusammenhang, also nicht im Zusammenhang mit der Erläuterung eines Gurtkastens mit einem Elektromotor, ist es bekannt (vgl. auch den Prospekt « Selve-Elektroantriebe 1968), für Verdunkelungsvorrichtungen automatische Bedienungseinrichtungen wie Zeitschaltuhren, Selenzellensteuerung, Funksteuerung, Feuchtigkeitskontaktgeber und vieles mehr zu verwirklichen. Wie dies in Verbindung mit einem Gurtkasten für eine Verdunkelungsvorrichtung geschehen könnte, wird jedoch nicht erläutert.

Im übrigen sind auch andere elektromotorisch betätigte Verdunkelungsvorrichtungen bekannt. die ohne Gurtband und Gurtkasten mit Elektromotor arbeiten, bei denen nämlich der Elektromotor mit einem Untersetzungsgetriebe in dem Rolladenkasten selbst angeordnet ist (vgl. die eingetragenen Unterlagen des DE-U-80 33 637). Bei einer bekannten Verdunkelungsvorrichtung dieser anderen Gattung, also ohne Gurtband und ohne Gurtkasten, ist der Elektromotor als sogenannter Rohrmotor koaxial in der Walze zum Aufwickeln des Rolladens angeordnet, weist eine geringe Leistung von wenigen Watt auf und wirkt mit einem Untersetzungsgetriebe mit einem großen Untersetzungsverhältnis zusammen. Getrennt von dem Elektromotor mit dem Untersetzungsgetriebe sind an einer Stelle, wo im Rolladenkasten ausreichend Platz vorhanden ist, ein Ein/Aus-Schalter, eine zentrale Steuerungseinheit und ein Zeitgeber vorgesehen. Der Zeitgeber ist hier ein üblicher Quarzoszillator, der mit der zentralen Steuerungseinheit im Sinne einer Programmierbarkeit der Verdunkelungsvorrichtung zusammenwirkt. Möglichkeiten zur Fernsteuerung bzw. Fernbedienung dieser zentralen Steuerungseinheit werden angesprochen. Will man eine bekannte Verdunkelungsvorrichtung mit einem für Handbetätigung ausgelegten Gurtkasten durch eine Verdunkelungsvorrichtung ohne Gurtband und ohne Gurtkasten ersetzen, so sind die Umrüstungskosten besonders hoch. Es muß nämlich die komplette Walze zum Aufwickeln des Rolladens ausgewechselt werden. Außerdem sind konstruktive Veränderungen am Rolladenkasten unvermeidlich. Schließlich ist es problematisch, daß hier eine Handbetätigung, beispielsweise bei defektem Elektromotor oder bei Stromausfall, nicht oder nur sehr schwierig möglich ist.

Ausgehend von dem eingangs erläuterten Stand der Technik liegt der Erfindung nun die Aufgabe zugrunde, in den bekannten Gurtkasten eine umfangreiche automatische Funktionssteuerung zu integrieren und dennoch diesen Gurtkasten so auszugestalten, daß er insbesondere leicht nachgerüstet, also gegen bekannte, für Handbetätigung ausgelegte Gurtkästen ausgetauscht werden kann.

Erfindungsgemäß wird diese Aufgabe durch die Merkmale des kennzeichnenden Teils des Anspruchs 1 gelöst. Bei dem beanspruchten Gurtkasten werden also zwei völlig gegensätzliche Forderungen in überraschender Weise gemeinsam erfüllt. Einerseits ist in den Gurtkasten eine umfangreiche automatische Funktionssteuerung integriert, die dazu führt, daß die Moglichkeiten, die eine elektromotorische Betätigung eines Rolladens bietet, in vollem Umfange ausgenutzt werden. Andererseits ist trotz der zusätzlichen zentralen Steuerungseinheit und des Zeitgebers zur Steuerung des Elektromotors der Gurtkasten nicht größer, sondern kleiner geworden, so daß er leicht nachgerüstet, d. h. gegen bekannte handbetätigte Gurtkästen ausgetauscht werden kann. Dies wird durch die erfindungsgemäß vorgesehene Anordnung der Steuerungseinheit und des Zeitgebers unmittelbar an der Stirnseite des Gurtkastens erreicht, dort also, wo aus bedienungstechnischen Gründen das Bedienungsfeld und das Anzeigefeld anzuordnen sind. Durch diese Anordnung von zentraler Steuerungseinheit und Zeitgeber wird der ohnehin knappe Platz, der für die Unterbringung der Gegenhaspel, des Elektromotors und des Untersetzungsgetriebes in der genormten Öffnung im Mauerwerk von Gebäuden vorhanden ist, nicht durch die Steuerungseinheit und den Zeitgeber belegt. Dieser Platz steht vielmehr voll für Gegenhaspel, Elektromotor und Untersetzungsgetriebe zur Verfügung. Durch Wahl der Leistung des Elektromotors und des Untersetzungsverhältnisses des Untersetzungsgetriebes können diese so weit verkleinert werden, daß die bekannten, für für Handbetätigung ausgelegte Gurtkästen genormten Öffnungen im Mauerwerk von Gebäuden unverändert genutzt werden können. Durch Einbau, Austausch oder Nachrüstrung allein des erfindungsgemäßen Gurtkastens läßt sich eine vollautomatische elektromotorische Betätigung eines Rolladens verwirklichen, und zwar eine solche mit außerordentlich flexiblen und bequemen Bedienungsmöglichkeiten.

Wegen des Untersetzungsgetriebes mit großem Untersetzungsverhältnis kann der Elektromotor mit hoher Drehzahl und geringer Leistungsaufnahme laufen. Dabei bestimmt sich die Aufwickelgeschwindigkeit des Rolladens nach Maßgabe des Untersetzungsverhältnisses des Untersetzungsgetriebes und hängt von der Leistungsaufnahme des Elektromotors, der gewünschten Aufwickelzeit usw. ab.

Grundsätzlich gilt für den erfindungsgemäßen Gurtkasten, daß dieser zwar vorzugsweise in das Mauerwerk von Gebäuden eingebaut wird, er kann aber auch wie der aus dem Stand der Technik bekannte Gurtkasten auf das Mauerwerk aufgesetzt werden.

Eine besonders bevorzugte Ausgestaltung eines erfindungsgemäßen Gurtkastens ist durch die Merkmale des Anspruchs 2 gekennzeichnet. Über derartige Beeinflussungselemente lassen sich die verschiedensten Funktionen erfüllen. Beispielsweise kann der Rolladen dem Sonnenstand nachgeführt werden, tageszeitabhängig öffnen oder schließen usw.

Mit einem frei programmierbaren Funktionsspeicher und/oder einem Datenspeicher nach Anspruch 3 läßt sich z. B. langfristig das automatische Öffnen und Schließen eines Rolladens verwirklichen. So läßt sich auf elegante Weise eine längerfristige Abwesenheit von einer Wohnung verschleiern, was zu einer erhöhten Diebstahlsicherheit führt.

Aus abmessungsmäßigen Gründen bei vorgegebenen Nennleistungen empfiehlt es sich, den Elektromotor als Gleichstrommotor auszuführen. Praktische Versuche haben im übrigen gezeigt, daß für den Elektromotor zumeist eine Nennleistung von 5 bis 10 Watt, vorzugsweise von 6 bis 8 Watt, _{'}ausreicht.

Was die Energieversorgung des Elektromotors betrifft, so wird man grundsätzlich an den aus dem Stand der Technik bekannten unmittelbaren Netzanschluß, ggf. über einen Transformator und/oder einen Gleichrichter, denken. Ein solcher Netzanschluß läßt sich bei Neukonstruktionen und Neubauten ohne weiteres kostengünstig verwirklichen. Bei Nachrüstungen ergibt sich allerdings ein Problem mit dem eigenen Netzanschluß des Elektromotors. Zwar muß der zu verwendende Elektromotor für normale Fälle nur eine geringe Leistungsaufnahme haben, jedoch stört bei Nachrüstungen schon die Notwendigkeit, überhaupt eine elektrische Leitung verlegen zu müssen. Dies Problem kann mit den Merkmalen des Anspruchs 6 gelöst werden. Die angegebenen Kennwerte beziehen sich auf eine Nennspannung von 12 V. Ein Akkumulator mit solchen Kennwerten ist dank heutiger moderner Technik in einem Gurtkasten normaler Abmessungen ohne weiteres unterzubringen. Die Ladung des Akkumulators kann über ein Netzteil von Zeit zu Zeit erfolgen oder durch mindestens eine Solarzelle, die über die Steuerungseinheit an den Akkumulator angeschlossen ist.

Der Akkumulator kann ohne weiteres aus einzelnen Akkumulatorzellen bestehen, die in ungenutzten Ecken des Gurtkastens leicht untergebracht werden können. Sind zur Ladung des Akkumulators Solarzellen vorgesehen, so ergibt sich von selbst, daß diese Solarzellen an einer Stelle angeordnet sein sollten, die möglichst langfristiger Sonneneinstrahlung ausgesetzt ist. Die Erkenntnis, daß über Solarzellen eine auch langfristig genügende Ladung des Akkumulators erreichbar ist, hängt mit der Tatsache zusammen, daß mit sehr geringen Ladeströmen über lange Zeiten geladen werden kann, jedoch im Regelfall nur einmal am Tag, nämlich morgens, ein energieverzehrendes Aufwickeln des Rolladens notwendig ist.

Es ist besonders zweckmäßig, wenn möglichst alle zur Steuerung des Elektromotors notwendigen Beeinflussungselemente am oder im Gurtkasten angeordnet sind, so daß allein ein Gurtkasten eingebaut, ausgetauscht bzw. nachgerüstet werden muß. Insoweit empfiehlt sich die Verwirklichaung der Merkmale von Anspruch 8 und/ oder Anspruch 9. Eine nachlassende Spannung des Gurtbandes indiziert einen geschlossenen Rolladen, während eine zunehmende Spannung des Gurtbandes einen vollkommen geöffneten, also aufgewickelten Rolladen indiziert.

In einer weiteren Ausführungsform des Gurtkastens sind der Elektromotor und das Untersetzungsgetriebe innerhalb der Gegenhaspel angeordnet. Die Gegenhaspel ist also hohl, gewissermaßen kreisringförmig ausgebildet, so daß im Inneren Platz für den Elektromotor und das Untersetzungsgetriebe ist. Diese Konstruktion ist bei heutigen modernen Werkstoffen ohne weiteres verwirklichbar. Die Gegenhaspel ist nicht solchen mechanischen Belastungen ausgesetzt, daß sie massiv ausgeführt sein müßte. Diese Konstruktion bietet aber platzmäßig erhebliche Vorteile, da ansonsten ungenutzter Raum hier für die Unterbringung des Elektromotors und des Untersetzungsgetriebes verwendet wird. Insbesondere bei der zuletzt erläuterten Ausführungsform des erfindungsgemäßen Gurtkastens kann der Elektromotor mit dem Untersetzungsgetriebe fest mit der Gegenhaspel verbunden sein und über das Untersetzungsgetriebe an einer mit dem Gurtkasten fest verbundenen zentralen Lagerachse angreifen. Elektromotor und Untersetzungsgetriebe drehen sich also gemeinsam mit der Gegenhaspel, wobei die mit dem Gurtkasten fest verbundene zentrale Lagerachse hier als Widerlager für die Drehbewegung dient.

Im folgenden wird die Erfindung anhand einer lediglich ein Ausführungsbeispiel darstellenden Zeichnung näher erläutert ; es zeigt
Figur 1 rein schematisch, eine Übersichtdarstellung einer Verdunkelungsvorrichtung mit einem Gurtkasten,
Figur 2 in vergrößerter Darstellung, nämlich etwa im Maßstab 1 : 1, schematisch, einen Gurtkasten für eine Verdunkelungsvorrichtung gemäß Fig. 1 und
Figur 3 das Bedienungsfeld eines Gurtkastens gemäß Fig. 2.

Die in Fig. 1 dargestellte Verdunkelungsvorrichtung 1 besteht in ihrem grundsätzlichen Aufbau aus einem Rolladen 2, einem in der Außenwand eines Gebäudes angeordneten Rolladenkasten 3, einer in dem Rolladenkasten 3 angeordneten Walze 4 zum Aufwickeln des Rolladens 2, einer an der Walze 4 vorgesehenen Haupthaspel 5 für ein Gurtband 6 zur Betätigung des Rolladens 2, einer Gegenhaspel 7 für das Gurtband 6 und einem Gurtkasten 8 zur Aufnahme der Gegenhaspel 7 für das Gurtband 6. Beim Heraufziehen und Aufwickeln des Rolladens 2 auf die Walze 4 erfolgt, wie in Fig. 1 schematisch erkennbar ist, eine Abwicklung des Gurtbandes 6 von der Haupthaspel 5 und ein Aufwickeln auf die Gegenhaspel 7. Der Gurtkasten 8 ist in die Außenwand des Gebäudes eingelassen. Zur Einleitung des Gurtbandes 6 in den Rolladenkasten 3 ist ein Einleitschlitz 9 und zur Einleitung des Gurtbandes 6 in den Gurtkasten 8 eine mit einer Umlenkrolle 10 versehene Einleitöffnung 11 vorgesehen. Zum Antrieb der Gegenhaspel 7 ist ein als Gleichstrommotor ausgeführter Elektromotor 12 vorgesehen, dem ein Untersetzungsgetriebe 13 zugeordnet ist.

Die Gegenhaspel 7 ist auf einem mit dem Gurtkasten 8 fest verbundenen Tragwinkel 14 gelagert (Fig. 2). Nicht erkennbar ist, daß der Elektromotor 12 und das Untersetzungsgetriebe 13 ausrastbar sind, so daß die Gegenhaspel 7 von Hand mehr oder weniger frei gedreht werden kann. Dadurch ist eine Handbetätigung des Rolladens 2 möglich.

Gut erkennbar ist in Fig. 2, daß der Elektromotor 12 und das Untersetzungsgetriebe 13 innerhalb der Gegenhaspel 7 angeordnet und fest mit der Gegenhaspel 7 verbunden sind, wobei der Elektromotor 12 über das Untersetzungsgetriebe 13 an einer über den Tragwinkel 14 mit dem Gurtkasten 8 fest verbundenen zentralen Lagerachse 15 angreift. Das Untersetzungsgetriebe 13 ist als Zahnradgetriebe ausgeführt, so daß auch die Lagerachse 15 eine Außenverzahnung aufweist. Die Lagerachse 15 dient gewissermaßen als Widerlager für die Drehbewegung der Gegenhaspel 7. Die Verbindung des Elektromotors 12 mit dem Untersetzungsgetriebe 13 erfolgt über zwei in Fig. 2 andeutungsweise dargestellte Kegelräder.

In Fig. 2 ist weiter angedeutet, daß in dem Gurtkasten 8 ein Akkumulator zur netzfreien Versorgung des Elektromotors 12 vorgesehen ist. Dieser Akkumulator besteht aus drei Akkumulatorzellen 16a, 16b und 16c, die jeweils in den ungenutzten Winkeln des Gurtkastens 8 angeordnet sind. Im dargestellten Ausführungsbeispiel weist der Elektromotor 12 eine Leistung von 6 W bei einer Nennspannung von 12 V auf. Der Akkumulator ist für einen maximalen Entladestrom von 900 mA ausgelegt. Zur Ladung des Akkumulators sind im übrigen Solarzellen 17 vorgesehen.

Aus Fig. 2 ergibt sich weiter, daß zur Steuerung des Elektromotors 12 ein die Spannung des Gurtbandes 6 abtastendes Abtastelement 18 vorgesehen ist. Die Umlenkrolle 10 ist hier Teil des Abtastelementes 18, das im übrigen noch eine Abtastelektronik 19 aufweist. Im übrigen sind zur Steuerung des Elektromotors noch weitere, im einzelnen nicht dargestellte Beeinflussungselemente vorgesehen.

Lediglich angedeutet ist in Fig. 2, daß zur Steuerung des Elektromotors 12 eine zentrale Steuerungseinheit 20 vorgesehen ist. Diese Steuerungseinheit 20 ist, wie angedeutet, als Steckplatine ausgeführt und umfaßt alle für die Steuerung des Elektromotors 12 notwendigen Funktionen.

Fig. 3 zeigt das Bedienungsfeld 21 der Steuerungseinheit 20 auf der Stirnseite des Gurtkastens 8. Erkennbar sind neben einem Anzeigefeld eines Zeitgebers 22 (Uhrenmodul) verschiedene Betätigungselemente, nämlich ein Schalter 23 für das Schließen des Rolladens 2, ein Schalter 24 für das Öffnen des Rolladens 2, ein Schalter 25 für das beliebige Anhalten des Rolladens 2 und ein Schalter 26 für verschiedene Programmierfunktionen. Weiter ist ein Anschluß 27 für eine Fernbedienung sowie ein Anschluß 28 für eine externe Stromversorgung vorgesehen. Erkennbar sind im übrigen auch die Solarzellen 17, die zuvor schon erläutert worden sind.

## Patentansprüche

1. Gurtkasten (8) für eine Verdunkelungsvorrichtung, wobei die Verdunkelungsvorrichtung einen Rolladen (2), einen Rolladenkasten (3), eine in dem Rolladenkasten angeordnete Walze (4) zum Aufwickeln des Rolladens und eine an der Walze vorgesehene Haupthaspel (5) für ein Gurtband (6) zur Betätigung des Rolladens aufweist, und der Gurtkasten (8) mit einer Gegenhaspel (7), für das Gurtband, einem Elektromotor (12), mit einem vorgeschalteten Untersetzungsgetriebe (13) zum Antrieb der Gegenhaspel und einem Schalter zur Betätigung des Elektromotors ausgerüstet ist, dadurch gekennzeichnet, daß zur Anpassung der Abmessungen des Gurtkastens an die Abmessungen rein mechanischer Gurtkästen der Elektromotor (12) eine Leistung von weniger als 50 W, vorzugsweise weniger als 15 W, und das Untersetzungsgetriebe (13) ein großes Untersetzungsverhältnis aufweist und daß in dem Gurtkasten (8) an der Stirnseite eine zentrale Steuerungseinheit (20) mit ein em Zeitgeber (Uhrenmodul) (22) zur Steuerung des Elektromotors (12) eingebaut und auf der Stirnseite des Gurtkastens (8) ein Bedienungsfeld (21) der zentralen Steuerungseinheit (20) sowie ein Anzeigefeld des Zeitgebers (22) angeordnet sind.

2. Gurtkasten nach Anspruch 1, dadurch gekennzeichnet, daß Beeinflussungselemente wie Helligkeitssensoren od. dgl. in dem Gurtkasten eingebaut oder an den Gurtkasten (8) angeschlossen und mit der Steuerungseinheit (20) verbunden sind.

3. Gurtkasten nach Anspruch 1 oder 2, dadurch gekennzeichnet, daß die zentrale Steuerungseinheit (20) einen frei programmierbaren Funktionsspeicher und/oder einen Datenspeicher aufweist.

4. Gurtkasten nach einem der Ansprüche 1 bis 3, dadurch gekennzeichnet, daß der Elektromotor (12) als Gleichstrommotor ausgeführt ist.

5. Gurtkasten nach einem der Ansprüche 1 bis 4, dadurch gekennzeichnet, daß der Elektromotor (12) eine Leistung von 5 bis 10 W, vorzugsweise von 6 bis 8 W, hat.

6. Gurtkasten nach einem der Ansprüche 1 bis 5, dadurch gekennzeichnet, daß in dem Gurtkasten (8) ein Akkumulator (16) zur netzfreien Versorgung des Elektromotors (12) eingebaut ist und der Akkumulator (16) vorzugsweise einen maximalen Entladestrom von 500 mA bis 1,5 A, insbesondere von etwa 900 mA, hat.

7. Gurtkasten nach Anspruch 6, dadurch gekennzeichnet, daß mindestens eine Solarzelle (17) über die Steuerungseinheit (20) an den Akkumulator (16) angeschlossen ist.

8. Gurtkasten nach einem der Ansprüche 1 bis 7, dadurch gekennzeichnet, daß in dem Gurtkasten (8) zur Steuerung des Elektromotors (12) ein die Spannung des Gurtbandes (6) abtastendes Abtastelement (18) eingebaut ist und, vorzugsweise, daß eine Zur Einleitung des Gurtbandes (6) vorgesehene Umlenkrolle (10) ein Teil des Abtastelements (18) ist.

9. Gurtkasten nach einem der Ansprüche 1 bis 8, dadurch gekennzeichnet, daß in dem Gurtkasten zur Steuerung des Elektromotors eine Überwachungseinheit für die Stromaufnahme des Elektromotors eingebaut ist.

10. Gurtkasten nach einem der Ansprüche 1 bis 9, dadurch gekennzeichnet, daß der Elektromotor (12) und das Untersetzungsgetriebe (13) innerhalb der Gegenhaspel (7) angeordnet sind.

## Claims

1. A belt-box (8) for a light-blocking device, in which the light-blocking device has a roller shutter (2), a roller shutter box (3), a drum (4) fitted into the roller shutter box to wind up the roller shutter, and a main reel (5) provided on the drum for a belt (6) to actuate the roller shutter, and the belt-box (8) is equipped with a counter-reel (7) for the belt, an electric motor (12) coupled to reduction gearing (13) to drive the counter-reel, and a switch to operate the electric motor, characterized in that to adapt the dimensions of the belt-box to the dimensions of purely mechanical belt- boxes the electric motor (12) has an output of less than 50 watts, preferably less than 15 watts, and the reduction gearing (13) has a large reduction ratio, and that a central control unit (20) is built into the front face of the belt-box (8) with a timer (clock unit) (22) to control the electric motor (12), and a control panel (21) for the central control unit (20) and an indicator panel of the timer (22) are located on the front face of the belt-box (8).

2. A belt-box according to Claim 1, characterized in that control units such as brightness sensors or the like are built into or attached to the belt-box (8) and are connected to the control unit (20).

3. A belt-box according to Claim 1 or 2, characterized in that the central control unit (20) pros- sesses a freely-programmable operational memory and/or a data memory.

4. A belt-box according to one of Claims 1 to 3, characterized in that the electric motor (12) is constructed as a D.C. motor.

5. A belt-box according to one of Claims 1 to 4, characterized in that the electric motor (12) has an output of from 5 to 10 watts, preferably 6 to 8 watts.

6. A belt-box according to one of Claims 1 to 5, characterized in htat an accumulator (16) for supply of the electric motor (12) independently of the mains is installed in the belt-box (8) and the accumulator (16) preferably has a maximum discharge current of 500 mA to 1.5 A, especially about 900 mA.

7. A belt-box according to Claim 6, characterized in that at least one solar cell (17) is connected to accumulator (16) via the control unit (20).

8. A belt-box according to one of Claims 1 to 7, characterized in that to control the electric motor (12) a sensor unit (18) sensing the tension of the belt (6) is built into the belt-box (8) and, preferably, that a deviating roller (10) provided to feed in belt (6) is a part of the sensor unit (18).

9. A belt-box according to one of Claims 1 to 8, characterized in that a unit monitoring the current input to the electric motor is built into the belt-box to control the electric motor.

10. A belt-box according to one of Claims 1 to 9, characterized in that the electric motor (12) and the reduction gearing (13) are locted inside the counter-reel (7).

## Revendications

1. Caisse à courroie (8) pour un dispositif d'obscurcissement, ce dispositif d'obscurcissement comportant un volet mécanique (2), une caisse à volet mécanique (3), un cylindre (4) disposé dans la caisse à volet mécanique pour enrouler le volet mécanique et un enrouleur principal (5) prévu sur le cylindre pour une courroie (6) actionnant le volet mécanique et la caisse à courroie (8) comprenant un contre-enrouleur (7) pour la courroie, un moteur électrique (12) avec une transmission de démultiplication (13) y accouplée, destinée à entraîner le contre-enrouleur et un commutateur pour actionner le moteur électrique, caractérisé en ce que, pour adapter les dimensions de la caisse à courroie aux dimensions des caisses à courroie purement mécaniques, le moteur électrique (12) présente une puissance inférieure à 50 W et, de préférence, inférieure à 15 W, tandis que la transmission de démultiplication (13) a un grand rapport de démultiplication, et en ce qu'une unité de commande centrale (20), avec une minuterie (module horaire) (22) sont montées dans la caisse à courroie (8) sur la face frontale, afin de commander le moteur électrique (12), tandis qùe sur la face frontale de la caisse à courroie (8) sont disposées une zone de commande (21) de l'unité de commande centrale (20) ainsi qu'une zone d'indication de la minuterie (22).

2. Caisse à courroie selon la revendication 2, caractérisée en ce que des éléments de commande, tels que détecteurs d'éclairement ou analogues, sont montés dans la caisse à courroie ou sont raccordés à la caisse à courroie (8), et sont reliés à l'unité de commande (20).

3. Caisse à courroie selon la revendication 1 ou 2, caractérisée en ce que l'unité de commande centrale (20) présente une mémoire fonctionnelle programmable et/ou une mémoire de données.

4. Caisse à courroie selon l'une des revendications 1 à 3, caractérisée en ce que le moteur électrique (12) est un moteur à courant continu.

5. Caisse à courroie selon l'une des revendications 1 à 4, caractérisée en ce que le moteur électrique (12) a une puissance de 5 à 10 W et, de préférence, de 6 à 8 W.

6. Caisse à courroie selon l'une des revendications 1 à 5, caractérisée en ce qu'un accumula- leur (16) est monté dans la caisse à courroie (8) pour alimenter le moteur électrique (12) indépendamment du réseau et que l'accumulateur (16) ar de préférence, un courant de décharge maximal de 500 mA à 1,5 A, et, en particulier, d'environ 900 mA.

7. Caisse à courroie selon la revendication 6, caractérisée en ce qu'au moins une cellule solaire (17) est raccordée à l'accumulateur (16) par l'intermédiaire de l'unité de commande (20).

8. Caisse à courroie selon l'une des revendications 1 à 7, caractérisée en ce qu'un élément de détection (18) détectant la tension de la courroie (6) est monté dans la caisse à courroie (8) pour assurer la commande du moteur électrique (12) et qu'une poulie de renvoi (10), prévue pour le guidage de la courroie (6) constitue, de préférence, une partie de l'élément de détection (18).

9. Caisse à courroie selon l'une des revendications 1 à 8, caractérisée en ce qu'une unité de contrôle du courant absorbé par le moteur électrique est incorporée dans la caisse à courroie pour la commande du moteur électrique.

10. Caisse à courroie selon l'une des revendications 1 à 9, caractérisée en ce que le moteur électrique (12) et la transmission de démultiplication (13) sont disposés à l'intérieur du contre-enrouleur (7).
